# EUROPÄISCHE PATENTSCHRIFT

(11) **EP 0 371 310 B1**
(45) Veröffentlichungstag und Bekanntmachung des Hinweises auf die Patenterteilung: **26.05.1993**
(21) Anmeldenummer: 89121040.3
(22) Anmeldetag: 14.11.1989
(51) Int. Cl.: H01R 4/02, H01R 13/58, H01R 9/07

(54) **Verfahren zur Herstellung einer elektrisch leitenden Verbindung mit einem Flachleiter**
Process for producing an electrically conductive connection to a flat cable
Procédé de fabrication d'une connexion électrique conductrice avec un conducteur plat

(30) Priorität: 26.11.1988 DE 3840014
(43) Veröffentlichungstag der Anmeldung: 06.06.1990
(73) Patentinhaber: kabelmetal electro GmbH, 30002 Hannover (DE)
(72) Erfinder: Schauer, Friedrich, Dipl.-Ing., D-8501 Heroldsberg (DE); Wolff, Manfred, D-8501 Schwarzenbruck (DE)

(56) Entgegenhaltungen:
- US-A- 3 691 509
- US-A- 4 371 225
- US-A- 4 373 765

## Beschreibung

Die Erfindung bezieht sich auf ein Verfahren zur Herstellung einer elektrisch leitenden Verbindung zwischen einem in Isoliermaterial eingebetteten elektrischen Flachleiter und einem weiterführenden elektrischen Leiter, unter Verwendung eines metallischen Kontaktteils mit Durchstechkrallen an einem Ende und einem in Richtung des anderen Endes verlaufenden Steg, mit welchem das Kontaktteil mittels der Durchstechkrallen unter Durchdringung des Isoliermaterials am Flachleiter festgelegt wird und mit welchem am freien Ende des Kontaktteils der weiterführende Leiter angeschlossen wird.

Ein solches Verfahren ist aus den Dokumenten US-A-4 371 225 und US-A-3 691 509 bekannt.

Kontaktteile mit Durchstechkrallen sind auf dem Markt erhältlich. Sie werden in der abisolierfreien Anschlußtechnik eingesetzt, und zwar unabhängig von der Querschnittsform des Leiters. Diese Kontaktteile haben den Vorteil, daß das oft aufwendige Abisolieren entfällt. Die Durchstechkrallen müssen bei Einsatz dieser Kontaktteile nicht nur das Isoliermaterial des Leiters durchdringen. Sie müssen vielmehr insbesondere auf Dauer einen guten, festen Kontakt mit dem Leiter selbst haben. Aus diesem Grunde werden die Kontaktteile mit erheblicher Kraft am Leiter festgelegt, wodurch dessen Isoliermaterial von den Durchstechkrallen fest umschlossen bzw. eingepreßt wird. Das kann sich bei Flachleitern nachteilig auswirken, da einerseits das relativ dünne Leitermaterial von den Durchstechkrallen leicht beschädigt werden kann und weil andererseits das umschlossene Isoliermaterial schon nach relativ kurzer Zeit zu fließen beginnt. Der Sitz des Kontaktteils am Flachleiter wird dadurch gelockert und es kommt zu Fehl- bzw. Wackelkontakten. Eine solche Verbindungsstelle muß dann erneuert oder zumindest aufwendig nachbearbeitet werden.

Der Erfindung liegt die Aufgabe zugrunde, ein Verfahren anzugeben, durch das bei Verwendung eines Kontaktteils mit Durchstechkrallen zum Kontaktieren eines Flachleiters die Gefahr einer Beschädigung desselben verhindert und eine einwandfreie elektrische Verbindung auf Dauer gewährleistet sind.

Diese Aufgabe wird bei einem Verfahren der eingangs geschilderten Art gemäß der Erfindung dadurch gelöst,
- daß der Flachleiter zunächst an seinem Ende abisoliert wird,
- daß danach das Kontaktteil mit seinen Durchstechkrallen an einem von Isoliermaterial umgebenen Teil des Flachleiters festgelegt wird und
- daß schließlich das abisolierte Ende des Flachleiters mit dem Steg des Kontaktteils elektrisch leitend verbunden wird.

Mit diesem Verfahren wird das Kontaktteil wie in bisheriger Technik mittels der Durchstechkrallen am isolierten Flachleiter festgelegt. Das kann aber mit relativ niedrigem Druck geschehen, da die Durchstechkrallen für die elektrisch leitende Verbindung nicht benötigt werden. Diese Verbindung wird vielmehr über das abisolierte Ende des Flachleiters hergestellt, das mit dem Steg des Kontaktteils beispielsweise verlötet oder verschweißt wird. Die Verbindungsstelle ist durch die vorher am isolierten Teil des Flachleiters festgelegten Durchstechkrallen vor Zugbelastungen geschützt. Es ist auf diese Weise eine dauerhaft gute elektrisch leitende Verbindung zwischen dem Flachleiter und dem Kontaktteil hergestellt. Der feste Sitz des Kontaktteils am Flachleiter bleibt auch erhalten, da das Isoliermaterial nicht von den Durchstechkrallen eingequetscht ist. Es fließt daher nicht aus der Haltestelle ab. Wegen des geringen Drucks, mit dem die Durchstechkrallen angebracht werden, ist außerdem die Gefahr einer Beschädigung des Flachleiters vermieden.

Vorteilhafte Ausgestaltungen der Erfindung gehen aus den Unteransprüchen hervor.

Das Verfahren nach der Erfindung wird an Hand der Zeichnungen als Ausführungsbeispiel erläutert.

Es zeigen:
Fig. 1 eine Ansicht eines für das Verfahren verwendbaren Kontaktteils.
Fig. 2 die Enden eines Flachleiters und eines weiterführenden Leiters vor dem Verbinden.
Fig. 3 eine Seitenansicht einer mit dem Verfahren hergestellten Verbindungsstelle.
Fig. 4 eine Draufsicht auf die Verbindungsstelle.

Das in Fig. 1 dargestellte Kontaktteil 1 besteht aus einem elektrisch gut leitenden verformbaren Metall, beispielsweise aus einer Kupferlegierung. Es weist an seinem einen Ende Durchstechkrallen 2 und an seinem anderen Ende einen beliebig gestalteten Befestigungsteil auf, der im dargestellten Ausführungsbeispiel als Hülse 3 ausgeführt ist. Es könnte aber beispielsweise auch ein U-förmiges Befestigungsteil vorhanden sein. Zwischen Durchstechkrallen 2 und Hülse 3 befindet sich ein dieselben verbindender Steg 4.

Das Kontaktteil 1 soll zur elektrisch leitenden Verbindung eines isolierten Flachleiters 5 und eines weiterführenden Leiters verwendet werden, der im dargestellten Ausführungsbeispiel als runder, isolierter Litzenleiter 6 ausgeführt ist. Diese Verbindung wird beispielsweise wie folgt hergestellt:
Der Flachleiter 5 wird an seinem Ende abisoliert. Danach wird das Kontaktteil 1 mittels seiner Durchstechkrallen 2 am Flachleiter 5 so festgelegt, daß die Durchstechkrallen 2 die Isolierung desselben durchdringen. Das wird mit relativ niedrigem Druck durchgeführt, der nur ausreichen muß, um die Durchstechkrallen 2 durch die Isolierung des Flachleiters 5 durchzudrücken und so weit zu verformen, daß sich ein fester Halt ergibt. Die Enden der Durchstechkrallen 2 können dabei auch bis zur Berührung mit dem Flachleiter 5 verformt werden, allerdings nur bis zu seiner Oberfläche, ohne Durchdringung desselben.

Das aus der Isolierung herausragende Ende des Flachleiters 5 liegt dann am Steg 4 des Kontaktteils 1. Es kann dort an der Verbindungsstelle 7 mit dem Steg 4 verlötet oder verschweißt werden. Der abisolierte Flachleiter 5 kann für ein Verlöten vor dem Festlegen der Durchstechkrallen 2 verzinnt werden. Es reicht dann eine Erwärmung zum Verlöten mit dem Steg 4 aus. Danach kann am freien Ende des Kontaktteils 1 ein beliebiger isolierter elektrischer Leiter als weiterführender Leiter in beliebiger Weise festgelegt werden.

Wenn als weiterführender Leiter ein Litzenleiter 6 verwendet wird, dann wird auf denselben zweckmäßig nach dem Abisolieren zuerst ein Lötmittel aufgetragen. Das Kontaktteil 1 kann dann mittels seiner Hülse 3 am Litzenleiter 6 beispielsweise durch Quetschen festgelegt werden. Durch Wärmezufuhr beim oder nach dem Quetschen wird das Lötmittel verflüssigt und Hülse 3 und Litzenleiter 6 werden so zusätzlich miteinander verlötet.

Um die ganze Verbindungsstelle kann abschließend noch ein Schutzkörper 8 herumgespritzt werden, der in Fig. 3 durch eine strichpunktierte Linie angedeutet ist. Durch den Schutzkörper 8 wird der feste Sitz des Kontaktteils 1 am Flachleiter 5 unterstützt. Die ganze Verbindungsstelle ist dadurch außerdem feuchtigkeitsdicht umschlossen.

Das geschilderte Verfahren ist für das Durchverbinden von Einzelleitern geeignet. Es kann aber auch für Flachleiter-Bandleitungen eingesetzt werden, in denen zwei oder mehr Flachleiter 5 nebeneinander angeordnet sind. Eine solche aus zwei Flachleitern 5 bestehende Bandleitung ist in Fig. 4 gestrichelt angedeutet. Jeder einzelne Flachleiter 5 wird dann mit dem beschriebenen Verfahren mit einem weiterführenden Leiter verbunden.

## Patentansprüche

1. Verfahren zur Herstellung einer elektrisch leitenden Verbindung zwischen einem in Isoliermaterial eingebetteten elektrischen Flachleiter und einem weiterführenden elektrischen Leiter, unter Verwendung eines metallischen Kontaktteils mit Durchstechkrallen an einem Ende und einem in Richtung des anderen Endes verlaufenden Steg, mit welchem das Kontaktteil mittels der Durchstechkrallen unter Durchdringung des Isoliermaterials am Flachleiter festgelegt wird und mit welchem am freien Ende des Kontaktteils der weiterführende Leiter angeschlossen wird, dadurch gekennzeichnet,
- daß der Flachleiter (5) zunächst an seinem Ende abisoliert wird,
- daß danach das Kontaktteil (1) mit seinen Durchstechkrallen (2) an einem von Isoliermaterial umgebenen Teil des Flachleiters (5) festgelegt wird und
- daß schließlich das abisolierte Ende des Flachleiters (5) mit dem Steg (4) des Kontaktteils (1) elektrisch leitend verbunden wird.

2. Verfahren nach Anspruch 1, dadurch gekennzeichnet, daß Flachleiter (5) und Steg (4) miteinander verlötet werden.

3. Verfahren nach Anspruch 1 oder 2, dadurch gekennzeichnet, daß der Flachleiter (5) vor dem Festlegen der Durchstechkrallen (2) verzinnt wird.

4. Verfahren nach Anspruch 1, dadurch gekennzeichnet, daß Flachleiter (5) und Steg (4) miteinander verschweißt werden.

5. Verfahren nach einem der Ansprüche 1 bis 4, dadurch gekennzeichnet,
- daß bei Verwendung eines isolierten Litzenleiters (6) als weiterführender Leiter auf dessen abisoliertes Ende zunächst ein Lötmittel aufgetragen wird,
- daß der Litzenleiter (6) danach am Kontaktteil (1) unter mechanischer Verformung desselben festgelegt wird und
- daß der Litzenleiter (6) durch Wärmezufuhr mit dem Kontaktteil (1) verlötet wird.

6. Verfahren nach einem der Ansprüche 1 bis 5, dadurch gekennzeichnet, daß um die Verbindungsstelle zwischen Flachleiter (5) und weiterführendem Leiter ein Schutzkörper (8) herumgespritzt wird.

7. Verfahren nach einem der Ansprüche 1 bis 6, dadurch gekennzeichnet, daß bei einer Flachleiter-Bandleitung mit mindestens zwei parallel zueinander verlaufenden Flachleitern (5) jeder Leiter an seinem Ende abisoliert und nach Festlegung des Kontaktteils (1) mittels der Durchstechkrallen (2) mit dessen Steg (4) verlötet wird.

## Claims

1. Method for producing an electrically conductive connection between a flat electrical conductor embedded in insulating material and a continuing electrical conductor, using a metallic contact part with piercing claws at one end and a web extending in the direction of the other end, by means of which the contact part is fixed in position on the flat conductor by means of the piercing claws, penetrating the insulating material, and by means of which the continuing conductor is connected to the free end of the contact part, characterised in that
- the flat conductor (5) is first stripped at its end,
- that then the contact part (1) with its piercing claws (2) is fixed in position on a part of the flat conductor (5) surrounded by insulating material, and
- that finally the stripped end of the flat conductor (5) is electrically conductively connected to the web (4) of the contact part (1).

2. Method according to Claim 1, characterised in that flat conductor (5) and web(4) are soldered to one another.

3. Method according to Claim 1 or 2, characterised in that the flat conductor (5) is tinned before the piercing claws (2) are fixed in position.

4. Method according to Claim 1, characterised in that flat conductor (5) and web (4) are welded to one another.

5. Method according to one of Claims 1 to 4, characterised in that
- when an insulated stranded conductor (6) is used as continuing conductor, first a soldering flux is applied to its stripped end,
- that the stranded conductor (6) is then fixed in position on the contact part (1) by mechanically deforming the latter, and
- that the stranded wire (6) is soldered to the contact part (1) by supplying heat.

6. Method according to one of Claims 1 to 5, characterised in that a protective body (8) is sprayed around the junction between flat conductor (5) and continuing conductor.

7. Method according to one of Claims 1 to 6, characterised in that in the case of a flat-conductor ribbon line having at least two flat conductors (5) extending in parallel with one another, each conductor is stripped at its end and, after the contact part (1) has been fixed into position by means of the piercing claws (2), is soldered to its web (4).

## Revendications

1. Procédé de fabrication d'une liaison électriquement conductrice entre un conducteur électrique plat, enrobé dans un matériau isolant, et un conducteur électrique qui prolonge la conduction, procédé employant une pièce métallique de contact présentant des griffes de percement à une extrémité et une barrette qui est orientée en direction de l'autre extrémité, par lequel on applique la pièce de contact contre le conducteur plat au moyen des griffes de percement en traversant le matériau isolant et par lequel on raccorde à l'extrémité libre de la pièce de contact le conducteur qui prolonge la conduction, procédé caractérisé,
- par le fait que l'on dénude tout d'abord le conducteur plat (5) à son extrémité,
- par le fait qu'on applique ensuite la pièce de contact (1), par ses griffes de percement (2), contre une partie du conducteur plat (5) entourée de matériau isolant et,
- par le fait qu'enfin on relie, avec conduction électrique, l'extrémité dénudée du conducteur plat (5) avec la barrette (4) de la pièce de contact (1),

2. Procédé selon la revendication 1, caractérisé par le fait qu'on brase ensemble le conducteur plat (5) et la barrette (4).

3. Procédé selon la revendication 1 ou 2, caractérisé par le fait que l'on étame le conducteur plat (5) avant l'application des griffes de percement (2).

4. Procédé selon la revendication 1, caractérisé par le fait que l'on soude ensemble le conducteur plat (5) et la barrette (4).

5. Procédé selon l'une des revendications 1 à 4, caractérisé,
- par le fait que si l'on emploie comme conducteur qui prolonge la conduction un conducteur toronné isolé (6), on rapporte tout d'abord sur son extrémité dénudée un produit pour brasage,
- par le fait que l'on applique ensuite le conducteur toronné (6) contre la pièce de contact (1) en la déformant mécaniquement et,
- par le fait que l'on brase le conducteur toronné (6) avec la pièce de contact (1) par apport de chaleur.

6. Procédé selon l'une des revendications 1 à 5, caractérisé par le fait que par projection on réalise un organe de protection (8) autour du point de liaison entre le conducteur plat (5) et le conducteur qui prolonge la conduction.

7. Procédé selon l'une des revendications 1 à 6, caractérisé par le fait que dans le cas d'un ruban conducteur comportant au moins deux conducteurs plats (5) orientés parallèlement l'un à l'autre, on dénude chaque conducteur à son extrémtié et, après application de la pièce de contact (1) au moyen des griffes de percement (2), on brase le conducteur avec la barrette (4) de la pièce de contact.
